# EUROPÄISCHE PATENTSCHRIFT

(11) **EP 0 032 213 B1**
(45) Veröffentlichungstag und Bekanntmachung des Hinweises auf die Patenterteilung: **14.03.1984**
(21) Anmeldenummer: 80107888.2
(22) Anmeldetag: 13.12.1980
(51) Int. Cl.: B66B 1/18

(54) **Gruppensteuerung für Aufzüge**
Elevator group control
Commande d'un groupe d'ascenseurs

(30) Priorität: 21.12.1979 CH 11396/79
(43) Veröffentlichungstag der Anmeldung: 22.07.1981
(73) Patentinhaber: INVENTIO AG, CH-6052 Hergiswil NW (CH)
(72) Erfinder: Schröder, Joris, Dr. Ing., CH-6006 Luzern (DE); Bosshard, Hans, Dipl. Ing. Eth, CH-8116 Würenlos (CH); Kiml, Jiri, Dipl. El.-Ing., CH-6030 Ebikon (CH); Kostka, Miroslav, Dipl. El.-Ing., CH-6030 Ebikon (CH); Zimmermann, Walter, Dipl.-EL.-Ing. Eth, CH-6374 Buochs (CH)

## Beschreibung

Die Erfindung betrifft eine Gruppensteuerung für Aufzüge mit mindestens einem mittels Stockwerkrufgebern ansteuerbaren Stockwerkrufspeicher, mit jeder Kabine der Gruppe zugeordneten, mittels Kabinenrufgebern ansteuerbaren Kabinenrufspeichern, mit jedem Aufzug der Gruppe zugeordneten, jeweils dasjenige Stockwerk, auf welchem die Kabine noch anhalten könnte, anzeigende Selektoren, mit jeder Kabine zugeordneten Lastmeßeinrichtungen sowie mit einer für jedes Stockwerk mindestens eine Stellung aufweisenden Abtasteinrichtung, wobei je Aufzug eine einen Addierer aufweisende Recheneinrichtung vorgesehen ist, die aus mindestens der Distanz zwischen einem betrachteten Stockwerk und der Selektorstellung, der Anzahl der innerhalb dieser Distanz zu erwartenden Zwischenhalte aufgrund vorhandener Kabinen- und zugeteilter Stockwerkrufe sowie der momentanen Kabinenlast eine zeitproportionale, der Einsatzfähigkeit einer Kabine der Gruppe hinsichtlich des betrachteten Stockwerkes entsprechende Summe bildet, und wobei mindestens eine Vergleichseinrichtung vorgesehen ist, mittels welcher die Kabine mit den geringsten, der kleinsten vorherberechneten Verlustzeit entsprechenden Bedienungskosten und daher optimalen Einsatzfähigkeit dem betrachteten Stockwerk zuteilbar ist.

Bei einer derartigen Steuerung nach der CH-PS-463 741 bringt ein einen Ringzähler aufweisender Ruffeststeller die im Stockwerkrufspeicher enthaltenen Stockwerkrufe in eine Reihenfolge, in der sie nacheinander durch einen Rufverteiler den einzelnen Kabinen einer Aufzugsgruppe zugeteilt werden. Der Rufverteiler untersucht alle Kabinen gleichzeitig und wählt diejenige Kabine aus, die für den betreffenden Ruf eine optimale Einsatzfähigkeit besitzt, wobei die Einsatzfähigkeit durch ein von mehreren Faktoren abhängiges, zeitproportionales Signal ausgedrückt wird. Der Rufverteiler enthält einen Sucher, beispielsweise in Form eines weiteren Ringzählers, der den Stockwerken entsprechende Suchstellungen besitzt. Bei Vorliegen eines durch den Ruffeststeller ausgewählten Rufes startet der Sucher ausgehend von dem betreffenden Stockwerk, wobei die Stockwerke schrittweise abgesucht werden. Bei Koinzidenz von Sucher- und Kabinenstellung wird eine dem Abstand Rufort-Kabine entsprechende Zahl in einem Abstandsregister gespeichert, wobei berücksichtigt wird, ob es sich um eine Fahrtrichtungsbefehlen unterliegende oder eine Freikabine handelt. Die ermittelte Zahl wird in ein Analogsignal umgewandelt, das der Zeit entspricht, welche die Kabine für die entsprechende Strecke benötigt. Dieses Signal wird einem die Einsatzfähigkeit der Kabine ermittelnden Summationskreis zugeführt.

Während des Suchvorganges bis zur Kabine wird mittels Koinzidenz von Sucherstellung und dem Stockwerk, für welches ein Stockwerk- oder Kabinenruf gespeichert ist, die Anzahl der Zwischenhalte ermittelt und in einem Zwischenhaltzähler akkumuliert. Der Zähler wandelt diese Anzahl in ein Analog-Zeitsignal um, das ebenfalls dem Summationskreis zugeführt wird. Auf die gleiche Weise wird während des vollständigen Sucherzyklus die Gesamtzahl der Halte ermittelt und ein entsprechendes Analog-Zeitsignal am Ende des Suchvorganges dem Summationskreis zugeführt. In einer Lastfeststelleinrichtung wird ein viertes, der Kabinenbelastung proportionales Zeitsignal erzeugt und ebenfalls in den Summationskreis eingespeist.

Das aus den vorstehenden vier Signalen gebildete Ausgangssignal des Summationskreises wird einem Vergleichsglied zugeführt. Ein am Ende des Suchvorganges von einem Rampensignalgenerator erzeugtes, sich mit der Zeit vergrößerndes Rampensignal wird ebenfalls dem Vergleichsglied zugeführt. Bei Übereinstimmung der Signale eines Vergleichsgliedes einer Kabine erfolgt die Zuteilung durch Speicherung des ausgewählten Stockwerkrufes in einem der Kabine zugeordneten Anforderungsspeicher, wobei die Übereinstimmung jeweils bei der Kabine mit dem kleinsten zeitproportionalen Ausgangssignal des Summationskreises und daher optimaler Einsatzfähigkeit erzielt wird.

Wird der ausgewählte Stockwerkruf während einer durch einen Rufzeitmesser kontrollierten Zeitspanne nicht bedient, so wird er im Anforderungsspeicher der betreffenden Kabine gelöscht und zwecks Neuzuteilung dem Ruffeststeller und von diesem dem Rufverteiler zugeführt.

Bei vorstehender Gruppensteuerung werden für die Berechnung des Zeitverlustes eines in einem betrachteten Stockwerk wartenden Fahrgastes die durch die Fahrzeit der Kabine und durch die Zwischenhalte verursachten Verlustzeiten erfaßt. Die aufgrund des Haltes in diesem Stockwerk entstehenden Zeitverluste der in der Kabine befindlichen Fahrgäste werden jedoch nur ungenügend berücksichtigt, da die im Berechnungszeitpunkt ermittelte, im Bedienungszeitpunkt wegen möglicher, zukünftiger Zu- und Aussteiger jedoch nicht mehr vorhandene Kabinenlast der Verlustzeitberechnung zugrunde gelegt wird. Bei dieser Sachlage ist eine Optimierung der Rufzuteilung nur schwerlich möglich, weil die bei fortschreitender Annäherung der Kabine an das betrachtete Stockwerk durch diese Zu- und Aussteiger voraussichtlich auftretenden Laständerungen bei der Berechnung der Verlustzeiten nicht erfaßt werden. Weiterhin ist es von Nachteil, daß die Stockwerkrufe erst dann zugeteilt werden können, wenn sie gemäß der vom Ruffeststeller festgelegten Reihenfolge dem die Berechnung durchzuführenden Rufverteiler zugeführt werden, wodurch Verzögerungen in der Zuteilung entstehen können.

Mit der Patentschrift US-A-4 030 371 ist eine Gruppensteuerung bekanntgeworden, bei welcher der eintreffende Stockwerkruf provisorisch jeder Kabine der Gruppe zugeteilt wird. Mit Eintreffen des Stockwerkrufes beginnt die Berechnung zwecks Ermittlung der günstigsten Kabine, wobei zwei separate Berechnungen durchgeführt werden. Erstens, die Ermittlung der Wartezeit der auf einem Zielstockwerk wartenden Fahrgäste und zweitens, die Ermittlung derjenigen Kabinenlast, welche voraussichtlich bei Ankunft im Zielstockwerk vorhanden sein wird. Für die Ermittlung der auf den Stockwerken wartenden Fahrgäste sind beispielsweise Ultraschallüberwachungseinrichtungen oder TV-Kameras vorgesehen. Die voraussichtlich im Zielstockwerk vorhandene Kabinenlast wird mittels einer Einrichtung berechnet, welche für jedes Stockwerk einstellbare Widerstände aufweist, die entsprechend einer Anzahl vermutlich aussteigender Fahrgäste eingestellt sind. Nach der Berechnung wird in zwei Vergleichen das erste Ergebnis mit einer Wartezeitgrenze und das zweite Ergebnis mit einer Lastgrenze verglichen. Hierauf müssen zwei Entscheidungen getroffen werden, erstens, Wartezeitgrenze und/oder Lastgrenze bei einem Aufzug überschritten, ja oder nein, und zweitens, Wartezeitgrenze und Lastgrenze bei welchem Aufzug nicht überschritten. Der aufgrund dieser Entscheidungen einer Kabine endgültig zugeteilte Stockwerkruf kann keiner anderen Kabine mehr zugeteilt werden.

Mit der Erfindung wird bezweckt, eine gegenüber den vorstehend beschriebenen verbesserte Gruppensteuerung für Aufzüge vorzuschlagen, wobei durch die in den Ansprüchen gekennzeichnete Erfindung die Aufgabe gelöst wird, die Optimierung der Zuordnungen von Kabinen zu betrachteten Stockwerkrufen zu verbessern und eintreffende Stockwerkrufe sofort zuzuteilen. Das wird insbesondere dadurch erreicht, daß bei der Berechnung der beim Halt im betrachteten Rufstockwerk für die in der Kabine befindlichen Fahrgäste entstehenden Verlustzeiten, im folgenden innere Bedienungskosten K genannt, die Anzahl der voraussichtlich bei diesem Halt in der Kabine anwesenden Fahrgäste durch Hochrechnung von der im Betrachtungszeitpunkt vorhandenen Momentanlast ausgehend ermittelt wird. Dabei wird für die Zwischenhalte auf Stockwerkrufe eine geschätzte Anzahl Zusteiger zugrunde gelegt, welche statistisch aus den Zusteigerzahlen der Vergangenheit abgeleitet wird. Für die Zwischenhalte auf Kabinenrufe wird eine Anzahl Aussteiger angenommen, die aus der momentanen Kabinenlast geteilt durch die Anzahl der vor der Kabine liegenden Kabinenrufe errechnet wird. Weiterhin werden bei der Berechnung der für die im betrachteten Rufstockwerk wartenden Fahrgäste entstehenden Verlustzeiten, nachstehend äußere Bedienungskosten K_{A} genannt, zusätzlich der Betriebszustand der Kabine und die geschätzte Anzahl Zusteiger berücksichtigt. Die Sofortzuteilung von eintreffenden Stockwerkrufen wird dadurch erreicht, daß die aus den inneren Bedienungskosten Ki und den äußeren Bedienungskosten K_{A} bestehenden Gesamtbedienungskosten K_{N} = Kᵢ + K_{A} einer Kabine N für jedes Stockwerk berechnet werden, gleichgültig ob ein Stockwerkruf vorhanden ist oder nicht. Die durch Vergleich ermittelten, die optimal einsatzfähigste Kabine bezeichnenden geringsten Bedienungskosten werden gespeichert, wobei nach einem neuen Berechnungszyklus dem gleichen Stockwerk aufgrund eines neuen Vergleichsresultates eine andere Kabine zugeordnet werden kann.

Die mit der Erfindung erzielten Vorteile sind im wesentlichen darin zu sehen, daß durch genauere Erfassung der Gesamt-Bedienungskosten eine verbesserte Optimierung der Zuordnungen Kabine-Stockwerkrufe erfolgt, wobei die aus der Fahrtzeit und den Aufenthaltszeiten in und außerhalb der Kabine bestehende Gesamttransportzeit aller Fahrgäste minimiert werden kann und eine gesteigerte Förderleistung der Aufzugsgruppe erzielbar ist. Weiterhin trägt das Vorausberechnen der jeweils optimal einsatzfähigsten Kabine bei jedem Stockwerk, gleichgültig ob ein Stockwerkruf vorhanden ist oder nicht, und Speicherung der entsprechenden Zuordnung zur Vermeidung weiterer Verlustzeiten bei, da ein eintreffender Stockwerkruf sofort zugeteilt werden kann.

Ein weiterer Vorteil wird damit erzielt, daß nach einer durch Änderungen der Verkehrsverhältnisse hervorgerufenen, durch sofortige Neuberechnung ermittelten Änderung der Bedienungskosten⁻K_{N} und darauffolgendem Kostenvergleich eine Neuzuordnung Kabine-Stockwerkruf erfolgen kann, wobei mit fortschreitender Annäherung an das betrachtete Stockwerk die der Bedienungskostenberechnung zugrunde liegenden Daten genauer werden. Ein zusätzlicher mit der Erfindung erzielter Vorteil liegt darin, daß die durch Hochrechnung ermittelten inneren Bedienungskosten K der rechtzeitigen Erkennung der verkehrstechnischen Sättigung der Aufzugsgruppe dienen können. Diese Sättigung ist dadurch gekennzeichnet, daß die den inneren Bedienungskosten Ki entsprechenden voraussichtlichen Lasten aller Kabinen bei einem Halt im betrachteten Stockwerk einen Grenzwert überschreiten würden, so daß ein dort vorhandener Stockwerkruf nicht bedient werden kann. Die erfindungsgemäße Gruppensteuerung ist so konzipiert, daß sie keinen Zentralteil besitzt, womit als weitere Vorteile zuverlässigeres Arbeiten und Kostenersparnis erzielbar sind.

In der Zeichnung ist ein Ausführungsbeispiel der Erfindung dargestellt, das im folgenden näher erläutert wird. Es zeigt
Fig. 1 ein Blockschaltbild der erfindungsgemäßen Gruppensteuerung für eine aus drei Aufzügen bestehende Aufzugsgruppe,
Fig. 2 ein Diagramm des zeitlichen Ablaufes der Steuerung und
Fig. 3 bis 5 je eine schematische Darstellung der Aufzugsgruppe mit verschiedenen Zuteilungsbeispielen.

In der Fig. 1 sind mit A, B und C die Kabinen einer aus drei Aufzügen bestehenden Aufzugsgruppe bezeichnet, wobei jede Kabine der Gruppe einen über Kabinenrufgeber 21 ansteuerbaren Kabinenrufspeicher 20, eine Lastmeßeinrichtung 22, einen mit dieser verbundenen, die momentane Kabinenlast P_{M} speichernden Lastspeicher 23 und eine die Anzahl Rc, aller in Fahrtrichtung der Kabine liegenden Kabinenrufe speichernde Einrichtung 24 aufweist. Jedem Aufzug der Gruppe ist ein über Stockwerkrufgeber 26 ansteuerbarer Stockwerkrufspeicher 25, eine den Betriebszustand Z der jeweiligen Kabine speichernde Einrichtung 27, ein Kostenspeicher 28, zwei Kostenanteilspeicher 29, 30 und ein Zuteilungsspeicher 31 zugeordnet. Der Kabinenrufspeicher 20, der Stockwerkrufspeicher 25, der Kostenspeicher 28 und die Kostenanteilspeicher 29, 30 sind mit einem ersten Abtaster 32 verbunden, wobei der Kostenspeicher 28 zusätzlich noch mit einem zweiten, mit dem Zuteilungsspeicher 31 verbundenen Abtaster 33 in Verbindung steht.

Die Speicher 20, 23, 24, 25 und 27 bis 31 sind Schreib-Lesespeicher, die über einen externen Systembus 34 mit einem Mikroprozessor 35 verbunden sind. Die den einzelnen Aufzügen der Gruppe zugeordneten Mikroprozessoren 35 sind an einer Gemeinschaftsleitung 36 angeschlossen, über welche beispielsweise alle Stockwerkrufspeicher 25 miteinander verbindbar sind.

Die Abtaster 32, 33 sind Speicherplätze oder Register, welche den Stockwerknummern entsprechende Adressen enthalten, die durch Inkrementieren beim Abtasten der Stockwerke in Aufwärtsrichtung oder Dekrementieren beim Abtasten in Abwärtsrichtung jeweils neu gebildet werden. Jedes Stockwerk besitzt zwei Abtasterstellungen, mit Ausnahme der Endgeschosse, welche nur je eine aufweisen.

Im Kostenspeicher 28 sind bei jeder Stellung des ersten Abtasters 32 vom Mikroprozessor 35 errechnete, voraussichtlich eintretende Verlustzeiten von Fahrgästen, nachstehend Bedienungskosten K genannt, gespeichert. Hierbei werden die bei einem zukünftigen Halt in einem betrachteten Stockwerk für die in der Kabine voraussichtlich befindlichen Fahrgäste entstehenden Verlustzeiten als innere Bedienungskosten K und die durch die Fahrzeit der Kabine und die Zwischenhalte verursachten Verlustzeiten der voraussichtlich im betrachteten Stockwerk wartenden Fahrgäste als äußere Bedienungskosten K_{A} bezeichnet. Die nach der Beziehung ermittelbaren inneren Bedienungskosten sowie die nach der Beziehung ermittelbaren äußeren Bedienungskosten sind getrennt in den Kostenanteilspeichern 29, 30 gespeichert. Die im Kostenspeicher 28 gespeicherten gesamten Bedienungskosten K, welche als ein Maß für die Einsatzfähigkeit einer Kabine N der Gruppe hinsichtlich eines realen oder fiktiven Stockwerkrufes der jeweiligen Abtasterstellung n gelten können, errechnen sich nach der Beziehung wobei in vorstehenden Gleichungen
tᵥ die Verzögerungszeit bei einem Zwischenhalt,
P_{M} die Momentanlast im Zeitpunkt der Berechnung,
R_{E} die Anzahl zugeteilter Stockwerkrufe zwischen Selektor- und Abtasterstellung n,
R_{c} die Anzahl Kabinenrufe zwischen Selektor- und Abtasterstellung n,
ki eine in Abhängigkeit von den Verkehrsverhältnissen ermittelte voraussichtliche Anzahl zusteigende Personen pro Stockwerkruf,
k₂ eine in Abhängigkeit von den Verkehrsverhältnissen ermittelte voraussichtliche Anzahl aussteigende Personen pro Kabinenruf,
m die Anzahl Stockwerkdistanzen zwischen Selektor- und Abtasterstellung n,
tₘ die mittlere Fahrzeit pro Stockwerkdistanz,
R_{EC} die Anzahl Koinzidenzen von Kabinenrufen und zugeteilten Stockwerkrufen zwischen Selektor- und Abtasterstellung und
Z einen vom Betriebszustand der Kabine abhängigen Zuschlag
   bedeuten. Die voraussichtliche Anzahl Zusteiger kᵢ pro Stockwerkruf wird statistisch aus den Zusteigerzahlen der Vergangenheit abgeleitet und zwar derart, daß jeweils aus der bei einem Halt auf einen Stockwerkruf ermittelten, im Lastspeicher 23 gespeicherten Lastdifferenz Δ L und der Lastdifferenz Δ L'des vorhergehenden Haltes das arithmetische Mittel errechnet wird, so daß ist. Die voraussichtliche Anzahl Aussteiger k₂ pro Kabinenruf wird mittels Division der momentanen Kabinenlast P_{M} durch die Anzahl Rc' aller in Fahrtrichtung der Kabine liegenden Kabinenrufe berechnet.

Im Zuteilungsspeicher 31 einer Kabine sind Zuteilungsanweisungen gespeichert, welche jeweils dasjenige Stockwerk bezeichnen, dem die betreffende Kabine optimal zugeordnet ist. Die Speicherung einer Zuteilungsanweisung erfolgt immer dann, wenn die im Kostenspeicher 28 der gleichen Kabine enthaltenen Bedienungskosten K geringer sind als die der übrigen Kabinen. Der Kostenvergleich erfolgt bei jeder Stellung des zweiten Abtasters 33 mittels einer Vergleichseinrichtung 37, die mit den Kosten- und Zuteilungsspeichern 28, 31 der betreffenden Kabine A, B, C in Verbindung steht. Als Vergleichseinrichtung 37 kann beispielsweise eine Einrichtung verwendet werden, wie sie in der dem Stand der Technik zugrunde gelegten Steuerung CH-PS 463 741 beschrieben ist.

Mit 38 ist ein mit dem Stockwerkrufspeicher 25 und dem Kabinenrufspeicher 20 verbundener Selektor bezeichnet, welcher bei fahrender Kabine dasjenige Stockwerk anzeigt, auf dem die Kabine bei Vorliegen eines Haltebefehls noch anhalten kann. Der Selektor 38 ist ein eine Adresse enthaltender Speicherplatz oder Register, wobei die den Stockwerken zugeordneten Adressen je nach Fahrtrichtung durch Inkrementieren oder Dekrementieren gebildet werden. Ein Haltebefehl wird in einer Stopeinleitungseinrichtung einer nicht näher erläuterten, in vorstehend beschriebenem Mikrokomputersystem teilweise integrierten Antriebssteuerung jeweils dann erzeugt, wenn der Selektor 38 auf ein Stockwerk zeigt, für welches ein Ruf gespeichert ist und die Kabine einen bestimmten Geschwindigkeitsgrenzwert erreicht hat. Ist bis zum Erreichen des Geschwindigkeitsgrenzwertes kein Ruf eingetroffen, so wird der Selektor 38 um ein Stockwerk weitergeschaltet.

Die für die Eingabe der Stockwerk- und Kabinenrufe, der Lastwerte und des Betriebszustandes Z der Kabine erforderlichen E/A-Bausteine sowie die den jeweiligen Betriebszustand Z, wie beispielsweise »offene Tür«, »schließende Tür« oder »Kabine in voller Fahrt« signalisierenden externen Bausteine sind nicht dargestellt. Es versteht sich, daß sowohl die vorstehend genannten Daten als auch die Bedienungskosten und die Zuteilungsanweisungen, wie bei digitalen Rechensystemen erforderlich, in Form von Mehr-Bit-Worten des binären Zahlensystems verarbeitet werden. Im in der Fig. 1 dargestellten Beispiel sind die Zuteilungsanweisungen sowie die Stockwerkrufe symbolisch mit »1« bezeichnet, nichtvorhandene Zuteilungsanweisungen und Stockwerkrufe demzufolge mit »0«.

Die vorstehend beschriebene Gruppensteuerung arbeitet wie folgt:
Bei Auftreten eines einen bestimmten Aufzug der Gruppe betreffenden Ereignisses, wie beispielsweise Eingabe eines Kabinenrufes, Zuteilung eines Stockwerkrufes oder Änderung der Selektorposition, beginnt der diesem Aufzug zugeordnete erste Abtaster 32 mit einem Umlauf, im folgenden Kostenberechnungszyklus KBZ genannt, ausgehend von der Selektorposition in Fahrtrichtung der Kabine. Dabei erfolgt bei jeder Abtasterstellung die Berechnung der Bedienungskosten Das hierzu erforderliche Steuerprogramm ist in einem nicht dargestellten, über den externen Systembus 34 mit dem Mikroprozessor 35 verbundenen programmierbaren Festwertspeicher gespeichert. Nach dem Start des Steuerprogrammes erfolgt im Mikroprozessor 35 die Zählung der zwischen den vom ersten Abtaster 32 und Selektor 38 adressierten Speicherplätzen (Stockwerke 3 und 9, Fig. 1) befindlichen Kabinenrufe Rc und derjenigen Stockwerkrufe R_{E}, für welche im Zuteilungsspeicher 31 Zuteilungsanweisungen gespeichert sind (Stockwerke 4 und 6, Fig. 1), sowie die Ermittlung der Koinzidenzen R_{EC} dieser Kabinen- und Stockwerkrufe Rc, R_{E}. Bei entgegengesetzter Laufrichtung von Abtaster 32 und Selektor 38 werden jeweils nur diejenigen Kabinenrufe R_{c} gezählt, die sich zwischen dem vom Selektor 38 adressierten Speicherplatz und dem in Fahrtrichtung liegenden Endgeschoß befinden. Weiterhin werden die zwischen diesen Adressen liegenden Stockwerkdistanzen m gezählt, wobei bei entgegengesetzter Laufrichtung von Abtaster 32 und Selektor 38 und Vorhandensein eines Richtungsrufes der Umkehrpunkt der Zählrichtung das jeweilige Endgeschoß ist. Wenn kein Richtungsruf gespeichert ist, so entspricht der Zählrichtungsumkehrpunkt dem entferntesten vorhandenen Kabinenruf oder zugeteilten Gegenrichtungsruf. Ferner erfolgt der Abruf der im Berechnungszeitpunkt vorhandenen Daten Pm, A L, ΔL', Z und R_{c}' aus den Speichern 23, 24, 27, Errechnung der Faktoren k, k₂ und schließlich unter Berücksichtigung der im Festwertspeicher gespeicherten Konstanten tᵥ, tₘ die Bildung der inneren und äußeren Bedienungskosten Kᵢ, K_{A} und deren getrennte Speicherung in den Kostenanteilspeichern 29, 30 sowie die Bildung der gesamten Bedienungskosten K und Speicherung derselben im vom ersten Abtaster 32 adressierten Speicherplatz des Kostenspeichers 28. Bei Bildung der gesamten Bedienungskosten K bei einer einen Kabinenruf aufweisenden Stellung des ersten Abtasters 32 werden nur die äußeren Bedienungskosten K_{A} berücksichtigt, da der Zeitverlust der in der Kabine befindlichen Fahrgäste nicht einem in dieser betrachteten Abtasterstellung vorhandenen Stockwerkruf zugeschrieben werden kann, sondern ohnehin eintreten würde. Nach der Speicherung der gesamten Bedienungskosten K erfolgt Bildung der Adresse der nächsten Abtasterstellung und Wiederholung der vorstehend beschriebenen Vorgänge.

Die Berechnung der Bedienungskosten K wird rekursiv durchgeführt, wobei jeweils auf die Ergebnisse der vorhergehenden Abtasterstellung zurückgegriffen wird und nur die inzwischen eingetretenen Änderungen der Daten berücksichtigt werden.

Während eines bei allen Aufzügen gleichzeitig erfolgenden Umlaufes der zweiten Abtaster 33, im folgenden Kostenvergleichszyklus KVZ genannt, werden die in den Kostenspeichern 28 enthaltenen Bedienungskosten K bei jeder Abtasterstellung der Vergleichseinrichtung 37 zugeleitet und der Vergleich durchgeführt, wobei jeweils im Zuteilungsspeicher 31 desjenigen Aufzuges eine Zuteilungsanweisung speicherbar ist, dessen Kostenspeicher 28 die geringsten Bedienungskosten K aufweist.

Übersteigen die in den Kostenanteilspeichern 29 aller Aufzüge enthaltenen inneren Bedienungskosten K bei einer betrachteten Abtasterstellung einen Grenzwert, so tritt verkehrstechnische Sättigung der Aufzugsgruppe ein; das bedeutet, daß ein in dieser Abtasterstellung vorhandener Stockwerkruf nicht bedient werden kann, da der Grenzwert der inneren Bedienungskosten K nahezu dem voraussichtlich eintretenden Vollastzustand der Kabinen entspricht. Der Stockwerkruf wird in diesem Fall einer nicht näher beschriebenen Warteliste in Form einer Speichereinrichtung zugeführt, aus welcher er nach Aufhebung der Sättigung unter Berücksichtigung weiterer dort vorhandener Stockwerkrufe in zeitlicher Reihenfolge der Eingabe wieder abrufbar ist.

Anhand der Fig. 2 wird im folgenden der zeitliche Ablauf der Steuerung erläutert:
Die gemäß Ausführungsbeispiel aus drei Aufzügen bestehende Aufzugsgruppe möge dreizehn Stockwerke und somit vierundzwanzig Abtasterstellungen aufweisen. Im Zeitpunkt I beginnen die zweiten Abtaster 33 mit einem Kostenvergleichszyklus KVZ im Stockwerk 1 in Aufwärtsrichtung, wobei der Start zeitabhängig, beispielsweise fünf- bis zehnmal pro Sekunde, erfolgt. Aufgrund des Vergleiches in der Abtasterstellung 9 (Zeitpunkt 11) möge eine Neuzuteilung durch Löschung einer Zuteilungsanweisung bei Aufzug A und Einschreibung einer solchen bei Aufzug B erfolgen. Da gemäß Beispiel für Stockwerk 9 ein Stockwerkruf gespeichert ist und der Selektor 38 auf dieses Stockwerk zeigt (Fig. 1), könnte bei Aufzug B der Stop eingeleitet werden. Durch diese Neuzuteilung wird bei den Aufzügen A, B je ein neuer Kostenberechnungszyklus KBZ gestartet und der Kostenvergleichszyklus KVZ unterbrochen, da der erstere Priorität hat. Während der Kostenberechnungszyklus KBZ von Aufzug B unterbrechungslos abläuft, möge derjenige des Aufzuges A zwischen den Zeitpunkten 111 und IV wegen einer Antriebsunterbrechung aussetzen. Anschließend wird der Kostenvergleich ab Abtasterstellung 10 fortgesetzt (Zeitpunkt V), um bei Abtasterstellung 9 (abwärts) durch Eintreten eines Ereignisses bei Aufzug C, beispielsweise Änderung der Selektorstellung, wieder unterbrochen zu werden (Zeitpunkt VI). Nach Beendigung des dadurch ausgelösten Kostenberechnungszyklus KBZ bei Aufzug C (Zeitpunkt VII) erfolgt Fortsetzung des Kostenvergleichszyklus KVZ und dessen Beendigung bei Abtasterstellung 2 (abwärts) (Zeitpunkt VIII). Zwischen den Zeitpunkten IX und X läuft ein weiterer, beispielsweise durch einen Kabinenruf ausgelöster Kostenberechnungszyklus KBZ für Aufzug A ab. Der nächste, zum Zeitpunkt XI gestartete Kostenvergleichszyklus KVZ läuft ohne Unterbrechung und ist im Zeitpunkt XII beendet.

In der Fig. 3 sind die im Stillstand befindlichen Kabinen A, B und C auf den Stockwerken 1, 3 und 10 stationiert. Bei Auftreten eines Rufes R in Stockwerk 6 wird Kabine B diesem Ruf zugeteilt, da sie in bezug auf die dem Ruf entsprechende Abtasterstellung die kürzeste Entfernung und somit auch die geringsten Bedienungskosten Kaufweist.

In der Fig. 4 befinden sich die Kabinen A und B im Stillstand auf den Stockwerken 10 und 9. Die ebenfalls im Stockwerk 9 befindliche Kabine C ist in Abwärtsfahrt begriffen, wobei der Selektor 38 auf Stockwerk 7 zeigen möge. Bei Auftreten eines Abwärtsrufes R in Stockwerk 6 wird Kabine C diesem Ruf zugeteilt, da die für den jeweiligen Kabinenstandort maßgebende Selektorstellung in bezug auf die dem Ruf entsprechende Abtasterstellung die geringsten Bedienungskosten K aufweist.

In der Fig. 5 sind die im Stillstand befindlichen Kabinen A, B und C auf den Stockwerken 1, 3 und 9 stationiert. Die Kabinen B und C haben in bezug auf Stockwerk 6 die gleichen Bedienungskosten K. Wird nun auf diesem Stockwerk ein Ruf R eingegeben, so wird die Kabine B diesem Ruf zugeteilt, da eine Prioritätsregel bestimmt, daß beispielsweise jeweils die in der Kennzeichnung vorhergehende Kabine den Vorrang hat.

Anstelle der im Beispiel vorgeschlagenen Ausführung nach den Ansprüchen 6 bis 14, kann die in den Ansprüchen 1 bis 5 gekennzeichnete Gruppensteuerung auch mit anderen Mitteln verwirklicht werden. So können beispielsweise für die Recheneinrichtung analoge Rechenelemente verwendet werden, wobei für die die Anzahl R_{E} zugeteilte Stockwerkrufe und die Anzahl R_{c} der Kabinenrufe zählende Einrichtungen als Spannungsfolger geschaltete Operationsverstärker, und für den Subtrahierer ein Differenzverstärker eingesetzt werden. Die Abtasteinrichtung 32, 33 und der Selektor 38 können mechanische oder auch elektronische Schrittschaltwerke sein. Die Vergleichseinrichtung 37 kann aus jedem Aufzug zugeordnete Komparatoren in Form von als Schalter arbeitende Operationsverstärker bestehen, wobei deren Eingänge mit der Recheneinrichtung und deren Ausgänge mit Zuteilungsspeichern verbunden sind, welche pro Abtasterstellung je eine Speicherzelle in Form eines bistabilen Multivibrators aufweisen.

## Patentansprüche

1. Gruppensteuerung für Aufzüge mit mindestens einem mittels Stockwerkrufgebern (26) ansteuerbaren Stockwerkrufspeicher (25), mit jeder Kabine (A, B, C) der Gruppe zugeordneten, mittels Kabinenrufgebern (21) ansteuerbaren Kabinenrufspeichern (20), mit jedem Aufzug der Gruppe zugeordneten, jeweils dasjenige Stockwerk, auf welchem die Kabine noch anhalten könnte, anzeigende Selektoren (38), mit jeder Kabine (A, B, C) zugeordneten Lastmeßeinrichtungen (22) sowie mit einer für jedes Stockwerk mindestens eine Stellung aufweisenden Abtasteinrichtung (32, 33), wobei je Aufzug eine einen Addierer aufweisende Recheneinrichtung (35) vorgesehen ist, die aus mindestens der Distanz zwischen einem betrachteten Stockwerk und der Selektorstellung, der Anzahl der innerhalb dieser Distanz zu erwartenden Zwischenhalte aufgrund vorhandener Kabinen- und zugeteilter Stockwerkrufe sowie der momentanen Kabinenlast eine zeitproportionale, der Einsatzfähigkeit einer Kabine der Gruppe hinsichtlich des betrachteten Stockwerkes entsprechende Summe bildet, und wobei mindestens eine Vergleichseinrichtung (37) vorgesehen ist, mittels welcher die Kabine mit den geringsten, der kleinsten vorherberechneten Summe entsprechenden Bedienungskosten und daher optimalen Einsatzfähigkeit dem betrachteten Stockwerk zuteilbar ist, dadurch gekennzeichnet, daß die Ermittlung der Bedienungskosten (K) in Fahrgastsekunden durch die Recheneinrichtung (35) für eine beliebige Kabine (N) der Aufzugsgruppe bei jeder Stellung (n) der Abtasteinrichtung (32, 33) nach der Beziehung erfolgt, wobei
tᵥ die Verzögerungszeit bei einem Zwischenhalt,
P_{M} die Momentanlast im Zeitpunkt der Berechnung,
R_{E} die Anzahl einer Kabine zugeteilter Stockwerkrufe zwischen Selektor- und Abtasterstellung n,
Rc die Anzahl Kabinenrufe zwischen Selektor- und Abtasterstellung n,
k₁ eine in Abhängigkeit von den Verkehrsverhältnissen ermittelte voraussichtliche Anzahl zusteigende Personen pro Stockwerkruf,
k₂ eine in Abhängigkeit von den Verkehrsverhältnissen ermittelte voraussichtliche Anzahl aussteigende Personen pro Kabinenruf,
m die Anzahl Stockwerkdistanzen zwischen Selektor- und Abtasterstellung n,
tₘ die mittlere Fahrzeit pro Stockwerkdistanz,
R_{ec} die Anzahl Koinzidenzen von Kabinenrufen und zugeteilten Stockwerkrufen zwischen Selektor- und Abtasterstellung,
Z einen vom Betriebszustand der Kabine abhängigen Zuschlag,
tᵥ(P_{M}+k₁. R_{E}-k₂· R_{c}) den Verlustzeiten von in der Kabine voraussichtlich befindlichen Fahrgästen entsprechende innere Bedienungskosten (K_{I}), die während eines Haltes auf einem von der Abtasterstellung n bezeichneten Stockwerk entstehen würden, und
k₁[m . tₘ+tv(R_{E}+R_{C}-R_{EC}+Z)] den Verlustzeiten von in einem von der Abtasterstellung n bezeichneten Stockwerk voraussichtlich wartenden Fahrgästen entsprechende äußere Bedienungskosten (K_{A}) bedeuten, und
wobei eine mit der Recheneinrichtung (35) und der Abtasteinrichtung (32, 33) verbundene, mittels letzterer füllbare Speichereinrichtung (28, 31) vorgesehen ist, welche die Zuordnungen der jeweils optimal einsatzfähigsten, die geringsten Bedienungskosten aufweisenden Kabine (A, B, C) zur betreffenden Stellung der Abtasteinrichtung (32, 33) enthält.

2. Gruppensteuerung für Aufzüge nach Anspruch 1, dadurch gekennzeichnet, daß die die optimalen Zuordnungen Kabine-Abtasterstellung enthaltende Speichereinrichtung (28, 31) je Aufzug einen während eines Umlaufes eines ersten Abtasters (32) der Abtasteinrichtung füllbaren Kostenspeicher (28) und einen während eines Umlaufes eines zweiten Abtasters (33) der Abtasteinrichtung füllbaren Zuteilungsspeicher (31) aufweist, wobei in den Kostenspeichern (28) die bei jeder Abtasterstellung errechneten Bedienungskosten (K) und in den Zuteilungsspeichem (31) den optimalen Zuordnungen entsprechende Zuteilungsanweisungen speicherbar sind.

3. Gruppensteuerung für Aufzüge nach einem der Ansprüche 1 oder 2, dadurch gekennzeichnet, daß ein Lastspeicher (23) vorgesehen ist, in welchem die in der Lastmeßeinrichtung (22) ermittelte Kabinenlast (P_{M}) und die bei jedem Halt auf einen Stockwerkruf ermittelten Lastdifferenzen (Δ L, Δ L' ...) speicherbar sind, wobei die voraussichtliche Anzahl Zusteiger (ki) das bei jedem Halt auf einen Stockwerkruf aus den Lastdifferenzen (Δ L, A L') des jeweiligen und des vorhergehenden Haltes berechnete arithmetische Mittel ist,

4. Gruppensteuerung für Aufzüge nach Anspruch 1, dadurch gekennzeichnet, daß eine die Anzahl (Rc') aller in Fahrtrichtung der Kabine liegenden, im Kabinenrufspeicher (20) vorhandenen Kabinenrufe zählende und speichernde Einrichtung (35, 24) vorgesehen ist, wobei die voraussichtliche Anzahl Aussteiger (k₂) mittels Division der momentanen Kabinenlast (P_{M}) durch die Anzahl (R_{c}') aller in Fahrtrichtung der Kabine liegenden Kabinenrufe berechenbar ist.

5. Gruppensteuerung für Aufzüge nach Anspruch 1, dadurch gekennzeichnet, daß die Recheneinrichtung aus mindestens einem Mikroprozessor (35) besteht.

6. Gruppensteuerung für Aufzüge nach Anspruch 1, dadurch gekennzeichnet, daß je Aufzug ein Stockwerkrufspeicher (25) in Form eines mittels des ersten Abtasters (32) und des Selektors (38) adressierbaren Schreib-Lesespeichers vorgesehen ist, wobei jeder Stockwerkrufspeicher (25) über einen externen Systembus (34) mit dem jeweiligen Mikroprozessor (35) verbunden ist und alle Stockwerkrufspeicher (25) über eine allen Mikroprozessoren (35) zugeordnete Gemeinschaftsleitung (36) miteinander verbindbar sind.

7. Gruppensteuerung für Aufzüge nach Anspruch 1 oder 2, dadurch gekennzeichnet, daß die Kosten-und Zuteilungsspeicher (28, 31) an der Vergleichseinrichtung (37) angeschlossen sind, und der Vergleich der Bedienungskosten bei jeder Abtasterstellung während eines Umlaufes des zweiten Abtasters (33) erfolgt, wobei in den Zuteilungsspeicher (31) der die geringsten Bedienungskosten (K) aufweisenden Kabine (A, B, C) eine Zuteilungsanweisung einschreibbar ist.

8. Gruppensteuerung für Aufzüge nach Anspruch 1 oder 2, dadurch gekennzeichnet, daß der Kabinenrufspeicher (20) mittels des ersten Abtasters (32) und des Selektors (38), der Kostenspeicher (28) mittels des ersten und zweiten Abtasters (32, 33) und der Zuteilungsspeicher (31) mittels des zweiten Abtasters (33) adressierbare Schreib-Lesespeicher sind, die über den externen Systembus (34) mit dem die Anzahl (m) der Stockwerkdistanzen zwischen den vom ersten Abtaster (32) und Selektor (33) adressierten Speicherplätzen ermittelnden, die Anzahl Kabinenrufe (R_{c}) und diejenige Anzahl gespeicherter Stockwerkrufe (R_{E}), für welche im Zuteilungsspeicher (31) eine Zuteilungsanweisung vorhanden ist, zwischen diesen Speicherplätzen zählenden sowie die Anzahl Koinzidenzen (R_{EC}) dieser Rufe (R_{E}, R_{c}) feststellenden Mikroprozessor (35) verbunden sind.

9. Gruppensteuerung für Aufzüge nach Anspruch 1 oder 2, dadurch gekennzeichnet, daß dem Kostenspeicher (28) ein die inneren Bedienungskosten (K_{I}) und ein die äußeren Bedienungskosten (K_{A}) aller Stockwerke speichernder Kostenanteilspeicher (29, 30) in Form eines mittels des ersten Abtasters (32) adressierbaren Schreib-Lesespeichers zugeordnet ist, wobei bei einer einen Kabinenruf aufweisenden Stellung des ersten Abtasters (32) ausschließlich die äußeren Bedienungskosten (K_{A}) aus dem betreffenden Kostenanteilspeicher (30) abrufbar und in den Kostenspeicher (28) einschreibbar sind.

10. Gruppensteuerung für Aufzüge nach Anspruch 1, dadurch gekennzeichnet, daß je Aufzug eine den Betriebszustand (Z) der Kabine (A, B, C) in Form eines Zahlenwertes speichernde Einrichtung (27) vorgesehen ist, die aus einem Schreib-Lesespeicher besteht, der mit externen, den jeweiligen Betriebszustand (Z) signalisierenden Eingabebausteinen und dem Mikroprozessor (35) verbunden ist.

11. Gruppensteuerung für Aufzüge nach Anspruch 4, dadurch gekennzeichnet, daß die die Anzahl (Rc') aller in Fahrtrichtung liegenden Kabinenrufe zählende und speichernde Einrichtung einen mit dem Mikroprozessor (35) verbundenen Schreib-Lesespeicher (28) aufweist.

12. Gruppensteuerung für Aufzüge nach Anspruch 3, dadurch gekennzeichnet, daß der Lastspeicher (23) ein über einen externen Eingabebaustein an der Lastmeßeinrichtung (22) angeschlossener Schreib-Lesespeicher ist, der mit dem Mikroprozessor (35) verbunden ist.

13. Gruppensteuerung für Aufzüge nach Anspruch 2, dadurch gekennzeichnet, daß der erste Abtaster (32), der zweite Abtaster (33) und der Selektor (38) Adressen enthaltende Speicherplätze oder Register sind, wobei der erste Abtaster (32) nach der Berechnung der gesamten Bedienungskosten (K) für ein Stockwerk, der zweite Abtaster (33) nach dem Vergleich der gesamten Bedienungskosten (K) dieses Stockwerkes inkrementier- oder dekrementierbar und der Selektor (38) fahrtabhängig inkrementier- oder dekrementierbar ist.

14. Gruppensteuerung für Aufzüge nach Anspruch 1 oder 9, dadurch gekennzeichnet, daß eine Warteliste in Form einer Speichereinrichtung vorgesehen ist, in welcher diejenigen Stockwerkrufe in zeitlicher Reihenfolge speicherbar und von der Zuteilung ausschließbar sind, für welche die in den Kostenanteilspeichern (28) aller Aufzüge enthaltenen inneren Bedienungskosten (K_{I}) einen Grenzwert übersteigen, wobei nach Aufhebung dieses Sättigungszustandes die Stockwerkrufe in der zeitlichen Reihenfolge ihrer Eingabe einzeln aus der Warteliste abrufbar sind.

15. Gruppensteuerung für Aufzüge nach Anspruch 1 oder 2, dadurch gekennzeichnet, daß eine fiktive Stockwerkrufe erzeugende Einrichtung vorhanden ist, mittels welcher unbesetzte Kabinen, deren Zuteilungsspeicher (31) für den fiktiven Stockwerkruf eine Zuteilungsanweisung enthalten, in mindestens ein Parkstockwerk rufbar sind.

## Claims

1. Elevator group control containing at least one storey call storage (25) controllable by means of a storey call transmitter (26), cabin call storages (20) assigned to each elevator cabin (A, B, C) of the group and controlled by means of cabin call transmitters (21), selectors (38) operatively correlated with each elevator of the group indicating that storey at which the cabin still could stop, load measuring devices (22) operativeley correlated with each elevator cabin (A, B, C), a scanner device (32, 33) having at least one position for each storey, wherein each elevator is provided with a computer device (35) possessing an adder which forms from at least the distance between a considered storey and the selector position, and the number of intermediate stops to be expected within such distance based upon the prevailing cabin and allocated storey calls as well as the momentary cabin load, a timeproportional sum corresponding to the servicing capability of a cabin of the group with respect to the considered storey, whereby at least one comparison device (37) is provided by means of which the cabin having the lowest servicing costs corresponding to the smallest previously computated loss time and therefore the optimum servicing capability can be allocated to the considered storey, characterised thereby, that the determination of the servicing costs (K) in terms of passenger seconds is accomplished by the computer device (35) for any cabin (N) of the elevator group during each scanner position (n) in accordance with the following equation: wherein:
tᵥ represents the delay time during an intermediate stop,
P_{M} represents the momentary load at the point in time of computation,
R_{E} represents the number of storey calls allocated to a cabin between the selector and scanner position n,
R_{c} represents the number of cabin calls between the selector and scanner position n,
k₁ represents a contemplated number, determined as a function of the traffic conditions, of persons entering the cabin per strey call,
k₂ represents a contemplated number, determined as a function of the traffic conditions, of exiting passengers per cabin call,
m represents the number of storey distances between the selector and scanner position n,
tₘ represents the mean travel time per storey distance,
R_{Ec} represents the number of coincidences of cabin calls and allocated storey calls between selector and scanner position,
Z represents an addition dependent upon the operating state of the cabin,
tᵥ(P_{M}+k₁· R_{E}-k₂ · R_{C}) represents the internal servicing costs (K_{I}) corresponding to the loss times of passengers who expectedly will be located in the cabin, which costs can arise during a stop at a storey designated by the scanner position n, and
k₁[m - tₘ+tᵥ(R_{E}+R_{C}-R_{EC}+Z)] represents the external servicing costs (K_{A}) corresponding to the loss times of passengers expected to be waiting in a storey designated by the scanner position n, and
there is provided a storage device (28, 31) connected with the computer device (35) and the scanner device (32, 33); whereby said storage device (28, 31) can be filled by means of said scanner device (32, 33); and said storage device (28, 31) containing the correlations of the momentarily most optimumly employable cabin (A, B, C) having the lowest servicing costs for the relevant position of the scanner device (32, 33).

2. Elevator group control as defined in claim 1, characterised thereby, that the storage device (28, 31) containing the optimum correlation of the cabin and the scanner position for each elevator contains a cost storage (28) which can be filled during a revolution of a first scanner (32) of the scanner device and an allocation storage (31) which can be filled during a revolution of a second scanner (33) of the scanner device; whereby the servicing costs (K) being computated during each scanner position are stored in the cost storages (28); and the allocation instructions corresponding to the optimum correlations are stored in the allocation storages (31).

3. Elevator group control according to one of the claims 1 or 2, characterised thereby, that a load storage (23) is provided in which there can be stored the cabin load (P_{M}) determined in the related load measuring device (22) and the load differences (A L, A L' ...) determined during each stop at a storey call; whereby the expected number (kᵢ) of entering passengers is being computed at each stop at a storey call as the arithmetic means from the load differences (Δ L, Δ L') of the momentary and preceding stops.

4. Elevator group control according to claim 1 characterised thereby, that a device (35, 24) is provided for counting and storing the number (Rc') of cabin calls present in the cabin call storage (20) and all located in the direction of travel of the cabin; whereby the contemplated number (k₂) of exiting passengers is being computed by dividing the momentary cabin load (P_{M}) by the number (Rε') of all cabin calls located in the direction of travel of the cabin.

5. Elevator group control as defined in claim 1, characterised thereby, that said computer device comprises at least one microprocessor (35).

6. Elevator group control as defined in claim 1, characterised thereby, that each elevator is provided with a storey call storage (25) in the form of an addressable read-write memory which can be addressed by means of a first scanner (32) of the scanner device and the selector (38) whereby each storey call storage (25) is being connected by means of an external system bus (34) with the microprocessor (35) of the related computer device; and all storey call storages (25) are being connected with one another by a common line (36) assigned to all of the microprocessors (35).

7. Elevator group control as defined in claim 1 or 2, characterised thereby, that the cost and allocation storages (28, 31) are being connected with the comparison device (37) and the comparison of the servicing costs is being accomplished for each scanner position during a revolution of the secound scanner (33); whereby an allocation instruction is being writable into the allocation storage (31) of the elevator cabin (A, B, C) possessing the lowest servicing costs.

8. Elevator group control according to claim 1 or 2, characterised thereby, that the cabin call storage (20) comprises an addressable read-writhe memory which can be addressed by means of the first scanner (32) and the selector (38); the cost storage (28) comprises an adressable read-write memory which can be adressed by means of the first and the second scanners (32, 33); the allocation storage (31) comprises an addressable read-write memory which can be addressed by means of the second scanner (33); and said read-write memories being connectable by means of an external system bus (34) with a microprocessor (35) of the computer device determining the number (m) of storey call distances between the storage places addressed by the first scanner (32) and the selector (33), the number of cabin calls (R_{c}) and that number of storey calls (R_{E}) for which there is provided an allocation instruction in the allocation storage (31), and between whose storage places there are counted the number of calls (R_{E}, R_{c}) as well as the number ob coincidences (R_{EC}) of such calls.

9. Elevator group control as defined in claim 1 or 2, characterised thereby, that a respective cost portion storage (29, 30) is operatively associated with the cost storage (28) and is storing the internal servicing costs (Ki) and the external servicing costs (K_{A}) of all stories; said cost portion storage (29, 30) comprising a read-write memory which can be addressed by the first scanner (32); and wherein with the first scanner (32) in a position indicating a cabin call, the external operating costs (K_{A}) exclusively can be recalled out of the related cost portion storage (30) and written into the cost storage (28).

10. Elevator group control as defined in claim 1, characterised thereby, that for each elevator, there is provided a device (27) storing the operating state (Z) of the cabin (A, B, C) in the form of a numerical value and comprising a read-write memory; and said read-write memory being connected with external input components signalling the momentary operating state (Z) and with the microprocessor (35) of the computer device.

11. Elevator group control as defined in claim 4, characterised thereby, that the device counting and storing the number (R_{c}') of all cabin calls located in the direction of travel comprises a read-write memory (28) connected with the microprocessor (35) of the computer device.

12. Elevator group control as defined in claim 3, characterised thereby, that said load storage (23) comprises a read-write memory which is connected by means of an external input component with the load measuring device (22); and said read-write memory being connected with the microprocessor (35) of the computer device.

13. Elevator group control as defined in claim 2, characterised thereby, that the first scanner (32), the second scanner (33) and the selector (38) comprise storage locations or registers containing addresses whereby the first scanner (32) following the computation of the total servicing costs (K) for a storey and the second scanner (33) following the comparison of the total servicing costs (K) of said storey being capable of being incrementized or decrementized; and the selector (38) being capable of being travel-dependent incrementized or decrementized.

14. Elevator group control as defined in claim 1 or 9, characterised thereby, that a waiting list in the form of a storage device is provided in which those storey calls for which the internal servicing costs (Ki) contained in the cost portion storages (28) of all elevators exceed a threshold value can be stored in a timewise sequence and excluded from the allocation whereby after elimination of this saturation state the storey calls can be individually recalled out of the waiting list in the timewise sequence of their inputting.

15. Elevator group control as defined in claim 1 or 2, characterised thereby, that a device for generating fictitious storey calls is provided by means of which unoccupied cabins, whose allocation storages (31) contain an allocation instruction for the fictitious storey call, can be called to at least one parking storey.

## Revendications

1. Commande d'un groupe d'ascenseurs ayant au moins une mémoire d'appels d'étages (25) commandée au moyen d'un transmetteur d'appels d'étages (26), des mémoires d'appels de cabine (20) respectivement associées à chaque cabine (A, B, C) du groupe et commandées au moyen de transmetteurs d'appels de cabine (21), des sélecteurs (38) respectivement associées à chaque ascenseur du groupe et indiquant chaque fois celui des étages auquel la cabine pourrait encore s'arrêter, des dispositifs de mesure de charge (22) associés à chaque cabine (A, B, C), ainsi qu'un dispositif d'exploration (32, 33) présentant au moins une position d'exploration pour chaque étage, commande dans laquelle à chaque ascenseur est prévue une installation de calcul (35) pourvue d'un additionneur qui, à partir d'au moins distance entre un étage considéré et la position de sélecteur, du nombre d'arrêts intermédiaires escomptés à l'intérieur de cette distance sur la base d'appels de cabine existants et d'appels d'étages attribués, aussi bien que de la charge momentanée de la cabine, forme une somme proportionelle en temps qui correspond à l'aplitude au service d'une cabine du groupe en respect de l'étage considéré, au moins un dispositif comparateur (37) étant prévu, au moyen duquel la cabine ayant les coûts de service les plus bas correspondant à la somme la plus petite calculée auparavant et disposant de ce fait de l'aptitude au service optimale peut être affectée à l'étage considéré, caractérisée en ce que la détermination des coûts de service (K) en secondes/passager est effectuée par l'installation de calcul (35) pour une cabine quelconque (N) du groupe d'ascenseurs lors de chaque position (n) du dispositif d'exploration (32, 33) selon la formule: dans laquelle:
tᵥ désigne le temps de retard lors d'un arrêt intermédiaire,
P_{M} désigne la charge instantanée au moment du calcul,
R_{E} désigne le nombre d'appels d'étages attribués à une cabine entre position de sélecteur et position n d'explorateur et
R_{c} le nombre d'appels de cabine entre position de sélecteur et position n d'explorateur,
kᵢ désigne un nombre probable de passagers entrant dans la cabine par appel d'étage, déterminé en fonction des conditions du trafic, et
k₂ un nombre probable de passagers sortants par appel de cabine, déterminé en fonction des conditions du trafic,
m désigne le nombre de distances d'étages entre position de sélecteur et position n d'explorateur et
tₘ le temps de marche moyen par distance entre étages,
R_{E}α désigne le nombre de coïncidences d'appels de cabine et d'appels d'étages attribués entre position de sélecteur et position d'explorateur,
Z désigne un supplément dépendant des conditions de service de la cabine,
tᵥ(P_{M}+k₁· R_{E}-k₂· Rc) représente des coûts de service intérieurs (Kᵢ) qui correspondent aux pertes de temps de passagers se trouvant probablement dans la cabine et se produiraient durant un arrêt à un étage défini par la position n d'explorateur, et
k₁[ₘ. tₘ+tᵥ(R_{E}+R_{C}-R_{Ec}+Z)] représente des coûts de service extérieurs (K_{A}) correspondant aux pertes de temps de passagers attendant probablement à un étage défini par la position n d'explorateur,
et en ce qu'une installation de mémorisation (28,31), reliée à l'installation de calcul (35) et au dispositif d'exploration (32, 33) et capable d'être remplie par ce dernier, est prévue et contient les affectations de la cabine (A, B, C) momentanément d'aptitude au service optimale qui présente les coûts de service les plus bas en respect de la position du dispositif d'exploration (32, 33).

2. Commande d'un groupe d'ascenseurs selon la revendication 1, caractérisée en ce que, pour chaque ascenseur, l'installation de mémorisation (28, 31) contenant les affectations optimales cabine/position d'explorateur comporte une mémoire de coûts (28), capable d'être remplie durant une révolution d'un premier explorateur (32) du dispositif d'exploration, et une mémoire d'attribution (31), capable d'être remplie durant une révolution d'un second explorateur (33) du dispositif d'exploration, les coûts de service (K) calculés lors de chaque position d'explorateur pouvant être mémorisés dans les mémoires de coûts (28) et les instructions d'attribution correspondant aux affectations optimales pouvant être mémorisées dans les mémoires d'attribution (31).

3. Commande d'un groupe d'ascenseurs selon la revendication 1 ou la revendication 2, caractérisée en ce qu'il est prévu une mémoire de charge (23) dans laquelle peuvent être mémorisées la charge (P_{M}) de cabine déterminée dans le dispositif de mesure de charge (22) et les différences de charge (Λ L, A L' ...) constatées lors de chaque arrêt correspondant à un appel d'étage, le nombre probable de passagers entrants (kᵢ) étant la moyenne arithmétique calculée, lors de chaque arrêt correspondant à un appel d'étage, à partir des différences de charge L, A L') de l'arrêt instantané et de l'arrêt précédent.

4. Commande d'un groupe d'ascenseurs selon la revendication 1, caractérisée en ce qu'est prévu un dispositif (35, 24) compant et mémorisant le nombre de tous les appels de cabine (Rc') qui se trouvent dans la direction de déplacement de la cabine et existent dans la mémoire d'appels de cabine (20), le nombre probable de passagers sortants (k₂) pouvant être calculé en divisant la charge instantanée (PM) de la cabine par le nombre (Rc') de tous les appels de cabine se trouvant dans la direction de déplacement de la cabine.

5. Commande d'un groupe d'ascenseurs selon la revendication 1, caractérisée en ce que l'installation de calcul comporte au moins un microprocessor (35).

6. Commande d'un groupe d'ascenseurs selon la revendication 1, caractérisée en ce que pour chaque ascenseur est prévue une mémoire d'appels d'étages (25) sous la forme d'une mémoire écriture-lecture dont l'adressage peut être effectué au moyen d'un premier explorateur (32) du dispositif d'exploration et du sélecteur (38), chaque mémoire d'appel d'étages (25) étant (25) étant reliée à un microprocesseur respectif (35) de l'installation de calcul au moyen d'un bus de système externe (34), et toutes les mémoires d'appels d'étages (25) pouvant être reliées l'une à l'autre par l'intermédiaire d'une ligne commune (36) assignée à tous les microprocesseurs (35).

7. Commande d'un groupe d'ascenseurs selon la revendication 1 ou la revendication 2, caractérisée en ce les mémoires de coûts et d'attribution (28, 31) sont connectées au dispositif comparateur (37) et que la comparaison des coûts de service s'opère, pour chaque position d'explorateur, durant une révolution du second explorateur (33), une instruction d'attribution pouvant être inscrite dans la mémoire d'attribution (31) de la cabine (A, B, C) présentant les coûts de service (K) les plus bas.

8. Commande d'un groupe d'ascenseurs selon la revendication 1 ou la revendication 2, caractérisée en ce que la mémoire d'appels de cabine (20) est une mémoire écriture-lecture dont l'adressage peut être effectué au moyen du premier explorateur (32) et du sélecteur (38), la mémoire de coûts (28) est une mémoire écriture-lecture dont l'adressage peut être effectué au moyen des premier et second explorateurs (32, 33) et la mémoire d'attribution (38) une mémoire écriturelecture dont l'adressage peut être effectué au moyen du second explorateur (33), lesdites mémoires étant reliées par l'intermédiaire d'un bus de système externe (34) à un microprocesseur (35) de l'installation de calcul qui évalue le nombre (m) de distances d'étages entre les places de mémoire adressées par le premier explorateur (32) et le sélecteur (38), qui compte, entre ces places de mémoire, le nombre d'appels de cabine (R_{c}) et le nombre de ceux des appels d'étages mémorisée (R_{E}) pour lesquels existe une instruction d'attribution dans la mémoire d'attribution (31), et qui détermine le nombre de coïncidences (R_{Ec}) de tels appels (R_{E}, Rc).

9. Commande d'un groupe d'ascenseurs selon la revendication 1 ou la revendication 2, caractérisée en ce qu'à la mémoire de coûts (28) sont associées des mémoires de partie de coûts (29, 30) qui sont prévues sous forme de mémoires écriture-lecture dont l'adressage peut être effectué au moyen du premier explorateur (32) et qui mémorisent respectivement les coûts de service intérieurs (Kᵢ) et les coûts de service extérieurs (K_{A}) de tous les étages, et en ce que, lors d'une position du premier explorateur (32) présentant un appel de cabine, les coûts de service extérieurs (K_{A}) exclusivement peuvent être extraits de la mémoire de partie de coûts respective (30) et être inscrits dans la mémoire de coûts (28).

10. Commande d'un groupe d'ascenseurs selon la revendication 1, caractérisée en ce que pour chaque ascenseur est prévu un dispositif (27) qui mémorise sous forme de valeur numérique les conditions de service (Z) de la cabine (A, B, C) et qui est constitué d'une mémoire écriture-lecture reliée à un composant d'entrée externe signalant les conditions de service instantanées (Z) ainsi qu'à un microprocesseur (35) de l'installation de calcul.

11. Commande d'un groupe d'ascenseurs selon la revendication 4, caractérisée en ce le dispositif compant et mémorisant le nombre (R_{c}') de tous les appels de cabine se trouvant dans la direction de marche comporte une mémoire écriture-lecture (28) reliée à un microprocesseur (35) de l'installation de calcul.

12. Commande d'un groupe d'ascenseurs selon la revendication 3, caractérisée en ce que la mémoire de charge (23) est une mémoire écriture-lecture qui est connectée au dispositif de mesure de charge (22) par l'intermédiaire d'un composant d'entrée externe et est reliée à un microprocesseur (35) de l'installation de calcul.

13. Commande d'un groupe d'ascenseurs selon la revendication 2, caractérisée en ce que le premier explorateur (32), le second explorateur (33) et le sélecteur (38) sont des places de mémoires ou des registres contenant des adresses, l'adressage du premier explorateur (32), après évaluation de tous les coûts de service (K) pour un étage, et celui du second explorateur (33), après la comparaison de tous les coûts de service (K) dudit étage, s'effectuant par incréments ou décréments, et l'adressage du sélecteur (38) s'effectuant par incréments ou décréments en dépendance de la marche.

14. Commande d'un groupe d'ascenseurs selon la revendication 1 ou la revendication 9, caractérisée en ce qu'il est prévu une liste d'attente sous forme d'un dispositif de mémorisation dans lequel peuvent être mémorisés dans l'ordre chronologique et être exclus de l'attribution ceux des appels d'étages pour lesquels les coûts de service intérieurs (K_{I}) contenus dans les mémoires de parties de coûts (28) de tous les ascenseurs excèdent une valeur limite, les appels d'étages, après élimination de cet état de saturation, pouvant être séparément rappelés depuis la liste d'attente dans l'ordre chronologique de leur introduction.

15. Commande d'un groupe d'ascenseurs selon la revendication 1 ou la revendication 2, caractérisée en ce qu'elle est pourvue d'un dispositif qui engendre des appels d'étages fictifs et au moyen duquel des cabines inoccupées, dont les mémoires d'attribution (31) contiennent une instruction d'attrigution pour l'appel d'étage fictif, peuvent être appelées à au moins un étage de stationnement.
